# FASCICULE DE BREVET EUROPEEN

(11) **EP 0 461 001 B1**
(45) Date de publication et mention de la délivrance du brevet: **27.07.1994**
(21) Numéro de dépôt: 91401380.0
(22) Date de dépôt: 29.05.1991
(51) Int. Cl.: A45D 40/06

(54) **Etui à mécanisme tournant pour substances en bâton**
Hülle für stiftartige Erzeugnisse mit einem drehbaren Triebwerk
Case for stick-shaped substances with a turning mechanism

(30) Priorité: 08.06.1990 FR 9007133
(43) Date de publication de la demande: 11.12.1991
(73) Titulaire: REBOUL-SMT, 94000 Créteil (FR)
(72) Inventeur: Susini, Claude, F-71240 Sennecey le Grand (FR); Mejean, Pascal, F-74290 Veyrier du Lac (FR)
(74) Mandataire: Bertrand, Didier

(56) Documents cités:
- CH-A- 361 096
- FR-A- 2 380 752
- FR-E- 68 120
- FR-E- 92 916

## Description

La présente invention concerne l'industrie du conditionnement, plus particulièrement celui des substances en bâton du type rouge à lèvres, dans des étuis à mécanisme élévateur rotatif permettant de faire sortir le bâton de l'étui au moment de l'utilisation sans le séparer de l'étui, puis de le rentrer à l'abri de l'étui jusqu'à la prochaine utilisation.

Les étuis classiques comprennent un godet-curseur, porte-bâton coulissant axialement à l'intérieur de deux gaines coaxiales concentriques réciproquement rotatives dont l'une, extérieure et fixe, est creusée intérieurement de deux rainures hélicoïdales, symétriquement décalées de 180°, et l'autre, intérieure et rotative, présente deux fentes longitudinales, diamétralement opposées et symétriques, bifurquant chacune à chaque fin de course du godet dans une encoche, à 90° orientée dans le sens inverse de rotation de la gaine amenant le godet à cette extrémité de sa course, le godet présentant deux tétons radiaux,décalés de 180° qui traversent chacun réciproquement une fente pour pénétrer par son extrémité distale dans une rainure.

De tels étuis sont connus par exemple par les documents FR-E-92916 ou FR-A-2 380 752, ce dernier document prévoyant de freiner le coulissement des tétons dans les encoches en rétrécissant celles-ci.

Les mécanismes de ces étuis sont réalisés classiquement dans des matériaux minces pour des raisons d'esthétique et de prix de revient, généralement en matière plastique d'une résistance mécanique convenable pour l'usage normal mais qui peut être parfois insuffisante pour s'opposer à l'échappement des tétons des gorges et des fentes lorsqu'on exerce un effort de rotation exagéré en fin de course du godet. Le foirage qui en résulte compromet le bon fonctionnement ultérieur du mécanisme. Pour pallier cet inconvénient, on augmente l'épaisseur de paroi des gaines intérieure et extérieure au maximum compatible avec un diamètre commercialement acceptable de l'étui, en recherchant un compromis avec l'esthétique et le coût qui ne peut être entièrement satisfaisant.

L'invention a pour but de pallier cet inconvénient des étuis classiques et d'empêcher le foirage des mécanismes tournants même avec des gaines à paroi mince.

L'invention a pour objet un étui pour substance en bâton du type précité, caractérisé en ce que les rainures hélicoïdales ont une largeur, adaptée à celle des têtes des tétons supérieure à la largeur des encoches, les tétons étant creusés symétriquement, en regard de la gaine intérieure, de gorges de largeur adaptée à l'épaisseur de la gaine intérieure, et de profondeur correspondant à un écartement adapté à la largeur des encoches, de sorte que les tétons coulissent aisément avec un faible jeu dans les rainures hélicoïdales, les fentes et les encoches mais enserrent radialement à frottement doux les bords en vis-à-vis de la paroi de la gaine interne au moins dans les encoches.

Les fentes longitudinales peuvent avoir la même largeur que les encoches, les gorges des tétons étant circulaires, ou bien les fentes longitudinales peuvent avoir la même largeur que les rainures hélicoïdales, les gorges des tétons formant alors des entailles parallèles à l'orientation des encoches.

Le bord extérieur de la paroi de la gaine intérieure peut être chanfreiné, au moins au fond des encoches, afin d'appliquer plus efficacement les tétons contre la face interne de cette paroi et de faciliter l'entrée des tétons dans les encoches. Il est même possible de réduire à un chanfrein du bord latéral extérieur de l'extrémité des fentes longitudinales les encoches correspondant à la position du bâton rentré dans l'étui.

On peut encore renforcer l'interdiction de foirage en munissant la gaine intérieure et la gaine extérieure de moyens complémentaires de butée en rotation limitant la rotation relative entre les gaines à moins d'un tour et déterminant de façon positive insurmontable les fins de course du godet.

Une meilleure compréhension de l'invention pourra résulter de l'examen et de la description détaillée des dessins annexés qui représentent quelques modes de réalisation choisis simplement à titre d'exemple parmi les nombreuses formes d'exécution, adaptations et variantes de l'invention accessibles à un technicien averti.

Sur ces dessins :
la figure 1 est une vue schématique, en élévation et en coupe axiale d'un étui suivant l'invention ;
la figure 2 est une vue schématique, en coupe diamétrale et à plus grande échelle, suivant la ligne II-II de la figure 1 ;
la figure 3 est une vue schématique, en perspective, du godet de l'étui des figures 1 et 2 ;
la figure 4 est une vue de détail, schématique, en perspective et à plus grande échelle, d'un téton du godet de l'étui des figures 1 à 3 ;
la figure 5 est une vue schématique, en élévation et en coupe axiale, d'une fente longitudinale chanfreinée d'une gaine d'étui suivant l'invention ;
la figure 6 est une vue schématique, de face, de la fente de la figure 5 ;
la figure 7 est une vue analogue à celle de la figure 4, d'une variante ;
la figure 8 est une vue schématique, en élévation et de face d'une gaine à fentes longitudinales montrant les positions de fin de course des tétons du godet de la figure 7 ;
la figure 9 est une vue schématique, en coupe suivant la ligne IX-IX de la figure 8 ;
la figure 10 est une vue schématique, en perpective, d'une gaine à rainures hélicoïdales et butée de limitation en rotation pour étui suivant l'invention ; et
la figure 11 est une vue schématique, en perspective, d'une gaine à fentes longitudinales et butée de limitation en rotation complémentaire de la gaine de la figure 10.

Sur ces figures, les éléments correspondants sont désignés par les mêmes références numériques, éventuellement affectées d'un indice. Les dimensions et les proportions respectives de ces éléments peuvent ne pas être respectées pour une meilleure lisibilité des dessins.

L'étui pour substance en bâton telle que rouge à lèvres représenté sur les figures 1 à 4 comprend essentiellement un godet 1 porte-bâton 2 présentant deux tétons radiaux 3, 3′ diamétralement opposés dont les extrémités distales coulissent dans des rainures hélicoïdales 4, 4′, symétriquement opposées creusées dans la face interne d'une gaine extérieure 5 après avoir traversé des fentes longitudinales 6, 6′ d'une gaine intérieure 7 concentrique à la gaine intérieure 5 et réciproquement rotative. Chacune des fentes 6, 6′ bifurque à 90° à chaque fin de course du godet 1 dans une encoche 8, 8′, 9, 9′ orientée dans le sens inverse de rotation de la gaine intérieure 7 amenant le godet 1 à cette extrémité de sa course. Un fourreau extérieur 10, éventuellement décoratif, emboîte la gaine extérieure 5.

Les têtes 11, 11′ des tétons 3, 3′ ont une largeur peu inférieure à celle des rainures hélicoïdales 4, 4′, dans lesquelles elles coulissent librement, mais supérieure à celle des encoches 8, 8′, 9, 9′. Ces tétons 3, 3′ sont creusés symétriquement, en regard de la paroi de la gaine intérieure 7 de gorges 12, 12′ de largeur peu supérieure à l'épaisseur de la gaine intérieure 7 et de profondeur peu inférieure à la largeur des encoches 8, 8′, 9, 9′.

Ainsi, les tétons 3, 3′ peuvent coulisser librement avec un faible jeu dans les rainures 4, 4′, à travers les fentes 6, 6′ et les encoches 8, 8′, 9, 9′, tout en enserrant à frottement doux les bords en vis-à-vis de la gaine intérieure 7 dans les encoches, à chaque fin de course du godet 1 évitant ainsi tout risque de foirage par échappement des tétons hors des encoches.

Afin d'assurer une bonne insertion des gorges 12, 12′ dans les gorges 8, 8′, 9, 9′ les bords externes de la paroi de la gaine peuvent être chanfreinés comme indiqué en 13, 13′, 14 sur les figures 2, 5 et 6.

Dans une variante représentée à la partie inférieure de la figure 6 l'encoche est réduite à un chanfrein 14a de l'extrémité de la fente 6a qui autorise un pincement de la paroi de la gaine 7a dans la gorge du téton 3a avec immobilisation du godet en fin de course basse. Dans cette position le godet avec son bâton sont rentrés dans l'étui et ne supportent pas d'effort comme lors de l'application du bâton par frottement contre une surface lorsque le bâton est sorti de l'étui à l'autre fin de course du godet. Dans cette autre position il est préférable que la fente soit prolongée par une encoche latérale de longueur au moins égale au diamètre du téton 3 pour assurer un bon calage axial du godet.

Les figures 7 et 8 représentent une autre variante de l'invention dans laquelle les gorges du téton 3b sont constituées par deux entailles 12b, 12b′ parallèles à l'axe des encoches 8b, 8b′. L'intervalle entre les fonds des entailles d'un téton est un peu inférieur à la largeur des encoches dans lesquelles pénètrent les tétons.

Pour assurer un blocage en rotation plus positif à chaque fin de course du godet on pourra avantageusement prévoir un ergot de butée 15, à une extrémité de la gaine 5c à rainures hélicoïdales, coopérant avec un autre ergot de butée 16 de l'extrémité correspondante de la gaine 7c à fentes longitudinales, comme représenté sur les figures 10 et 11. La largeur de ces ergots 15, 16 limitent la rotation réciproque des gaines 5c et 7c à un peu moins d'un tour, ce qui n'est pas une gêne pour une réalisation pratique d'un étui de rouge à lèvres.

## Revendications

1. Etui pour substance en bâton, notamment rouge à lèvres, comprenant un godet-curseur (1) porte-bâton (2) coulissant axialement à l'intérieur de deux gaines coaxiales concentriques réciproquement rotatives dont l'une, extérieure et fixe (5), est creusée intérieurement de deux rainures hélicoïdales (4) symétriquement décalées de 180°, et l'autre, intérieure et rotative (7) présente deux fentes longitudinales (6), diamétralement opposées et symétriques, bifurquant chacune à chaque fin de course du godet dans une encoche (8, 9) à 90° orientée dans le sens inverse de rotation de la gaine amenant le godet à cette extrémité de sa course, le godet présentant deux tétons radiaux (3), décalés de 180° qui traversent chacun réciproquement une fente pour pénétrer par son extrémité distale dans une rainure ;
étui caractérisé en ce que les rainures hélicoïdales (4) ont une largeur, adaptée à celle des têtes des tétons (3), supérieure à la largeur des encoches (8, 9), les tétons étant creusés symétriquement, en regard de la gaine intérieure (7), de gorges (12) de largeur adaptée à l'épaisseur de la gaine intérieure, et de profondeur correspondant à un écartement adapté à la largeur des encoches (8, 9), de sorte que les tétons (3) coulissent aisément avec un faible jeu dans les rainures hélicoïdales (4), les fentes (6) et les encoches (8, 9) mais enserrent radialement à frottement doux les bords en vis-à-vis de la paroi de la gaine interne (7) au moins dans les encoches (8, 9).

2. Etui suivant la revendication 1, caractérisé en ce que les fentes longitudinales (6) ont la même largeur que les encoches (8, 9) et les gorges (12) des tétons (3) sont circulaires.

3. Etui suivant la revendication 1, caractérisé en ce que les fentes longitudinales (6) ont la même largeur que les rainures hélicoïdales (4) et les gorges (12b) des tétons (3b) forment des entailles (11b) parallèles à l'orientation des encoches (8b, 9b).

4. Etui suivant l'une des revendications 1 à 3, caractérisé en ce que le bord extérieur de la paroi de la gaine intérieure (7) est chanfreiné (13) au moins au fond des encoches (8).

5. Etui suivant la revendication 4, caractérisé en ce que les encoches correspondant à la position du bâton rentré dans l'étui, sont réduites à un chanfrein (14a) du bord latéral extérieur de l'extrémité des fentes longitudinales (6a).

6. Etui suivant l'une des revendications 1 à 5, caractérisé en ce que la gaine intérieure (7c) et la gaine extérieure (5c) présentent des moyens complémentaires de butée (15, 16) en rotation limitant la rotation relative entre les gaines à moins d'un tour et déterminant les fins de course du godet.

## Patentansprüche

1. Hülle für stiftartige Erzeugnisse, insbesondere Lippenstifte, bestehend aus einer Läuferkammer (1) zur Aufnahme eines Stifts (2), die sich in axialer Richtung gleitbar im Inneren von zwei koaxialen, konzentrischen, gegeneinander drehbaren Röhrchen befindet, bei denen in dem einen, äußeren und feststehenden (5) innen zwei wendelförmige Rillen (4) ausgespart sind, die symmetrisch um 180° voneinander versetzt sind, und bei denen das andere, innere und drehbare (7) zwei Längsschlitze (6) aufweist, die einander diametral gegenüberliegen, symmetrisch sind und jeweils an jedem Hubende der Kammer um 90° zu einer Raste (8, 9) abbiegen, die entgegengesetzt zur Drehrichtung des Röhrchens ausgerichtet ist, das die Kammer zu diesem Ende seines Hubweges mitnimmt, wobei die Kammer zwei radiale, um 180° voneinander versetzte Zapfen (3) aufweist, die jeweils in entgegengesetzter Richtung durch einen Schlitz hindurch verlaufen und mit den voneinander weiter entfernten Enden in eine Rille vordringen,
dadurch gekennzeichnet,
daß die wendelförmigen Rillen (4) eine Breite aufweisen, die an die der Köpfe der Zapfen (3) angepaßt ist und größer ist als die Breite der Rasten (8, 9), wobei die Zapfen gegenüber dem inneren Röhrchen (7) symmetrisch durch Hohlkehlen (12) ausgehöhlt sind, deren Breite an die Dicke des inneren Röhrchens angepaßt ist, und deren Tiefe einem der Breite der Rasten (8, 9) angepaßten Abstand entspricht, so daß die Zapfen (3) mit einem geringen Spiel leicht in den wendelförmigen Rillen (4), den Schlitzen (6) und den Rasten (8, 9) gleiten, jedoch zumindest in den Rasten (8, 9) die Ränder zur Wandung des inneren Röhrchens (7) radial in leichten Reibungskontakt bringen.

2. Hülle nach Anspruch 1, dadurch gekennzeichnet, daß die Längsschlitze (6) die gleiche Breite haben wie die Rasten (8, 9) und die Hohlkehlen (12) der Zapfen (3) kreisförmig sind.

3. Hülle nach Anspruch 1, dadurch gekennzeichnet, daß die Längsschlitze (6) die gleiche Breite haben wie die wendelförmigen Rillen (4) und die Hohlkehlen (12b) der Zapfen (3b) Einschnitte (11b) bilden, die parallel zur Ausrichtung der Rasten (8b, 9b) liegen.

4. Hülle nach einem der Ansprüche 1 bis 3, dadurch gekennzeichnet, daß der Außenrand der Wandung des inneren Röhrchens (7) zumindest an der Sohle der Rasten (8) abgeschrägt (13) ist.

5. Hülle nach Anspruch 4, dadurch gekennzeichnet, daß die Rasten, die der Position des in die Hülle eingeschraubten Stifts entsprechen, auf eine Abschrägung (14a) des äußeren Seitenrandes des Endes der Längsschlitze (6a) reduziert sind.

6. Hülle nach einem der Ansprüche 1 bis 5, dadurch gekennzeichnet, daß das innere Röhrchen (7c) und das äußere Röhrchen (5c) zusätzliche Drehanschlagmittel (15, 16) aufweisen, die die Drehbewegung der Röhrchen zueinander auf weniger als eine Umdrehung beschränken und die Hubenden der Kammer definieren.

## Claims

1. Case for a substance in stick form and in particular lipstick, having a stick(2)-holder cup (1) which is capable of sliding axially within two mutually rotating concentric coaxial sleeves, the first one of which, a stationary outer sleeve (5) comprises two internal helical grooves (4) symmetrically displaced by 180° being cut therein, and the other one, a rotary inner sleeve (7) is provided with two diametrically opposite and symmetrical longitudinal slots (6), each slot being branched-off at 90° into a recess (8,9) at each end of travel of the cup, said recess being oriented in the direction opposite to the rotation of the sleeve which brings the cup to this end of its travel, said cup being provided with two radial nipples (3) relatively displaced by 180° extending respectively through a slot so as to penetrate into a groove at the distal end thereof, case characterized in that the helical grooves (4) have a width adapted to that of the nipple heads (3) and greater than the width of the recesses (8,9), the nipples being provided with symmetrically-cut chanells (12) located opposite to the inner sleeve (7) and having a width adapted to the thickness of the inner sleeve and a depth corresponding to a spacing which is adapted to the width of the recesses (8,9), with the result that the nipples (3) slide readily with a small clearance within the helical grooves (4), the slots (6) and the recesses (8,9) but radially grip with slight friction the oppositely-facing edges of the wall of the inner sleeve (7) at least within the recesses (8,9).

2. Case according to claim 1, characterized in that the longitudinal slots (6) have the same width as the recesses (8,9) and the channels (12) of the nipples (3) are circular.

3. Case according to claim 1, characterized in that the longitudinal slots (6) have the same width as the helical grooves (4) and the channels (12b) of the nipples (3b) form notches (11b) parallel to the orientation of the recesses (8b, 9b).

4. Case according to one of claims 1 to 3, characterized in that the outer edge of the wall of the inner sleeve (7) is chamfered (13) at least at the bottom (8) of the recesses.

5. Case according to claim 4, characterized in that the recesses corresponding to the withdrawn position of the stick within the case are reduced to a chamfered (14a) external lateral edge of the end portion of each longitudinal slot (6a).

6. Case according to one of claims 1 to 5, characterized in that the inner sleeve (7c) and the outer sleeve (5c) have complementary stops (15,16) for limiting the relative rotation between the sleeves to less than one revolution and determining the ends of travel of the cup.
